# EUROPÄISCHE PATENTSCHRIFT

(11) **EP 1 686 088 B1**
(45) Veröffentlichungstag und Bekanntmachung des Hinweises auf die Patenterteilung: **16.12.2009**
(21) Anmeldenummer: 06405004.0
(22) Anmeldetag: 10.01.2006
(51) Int. Cl.: B66C 1/18

(54) **Gurt für ein Anschlagmittel zum Tragen von schweren Lasten**
Belt for a hoisting sling for carrying heavy loads
Sangle pour une élingue pour le portage de charges lourdes

(30) Priorität: 28.01.2005 CH 1332005
(43) Veröffentlichungstag der Anmeldung: 02.08.2006
(73) Patentinhaber: Brugg Drahtseil AG, 5242 Birr (CH)
(72) Erfinder: Schoepke, Daniel, 5242 Birr (CH)
(74) Vertreter: Luchs, Willi

(56) Entgegenhaltungen:
- DE-A1- 2 038 480
- DE-A1- 3 611 473
- DE-U1- 9 005 711
- FR-A- 2 106 699

## Beschreibung

Die Erfindung bezieht sich auf einen Gurt für ein Anschlagmittel zum Tragen von schweren Lasten gemäss dem Oberbegriff des Anspruches 1..

Die bisher bekannten Anschlagmittel (Gehänge) auf der Basis von üblicherweise gewobenen Textilgurten sind für das Umschlingen und den Transport schwerer insbesondere kantiger Lasten ungeeignet, da die Verschleissfestigkeit resp. Kantenfestigkeit und somit die Sicherheit beschränkt ist.

Für schwere Lasten werden daher Anschlagmittel aus Stahlketten verwendet, die jedoch den Nachteil haben, dass sie bei druckempfindlichen Lasten Eindruckstellen am Lastgut hinterlassen können und die Last in den Ketten rutscht. Von Nachteil ist auch das hohe Eigengewicht der Ketten.

Die gattungsbildende DE-A-36 11 473 offenbart einen Gurt mit einem Gurtband (Ummantelung) aus Kunststoff, in dem mehrere biegsame, in Längsrichtung des Gurtbandes verlaufende und über die Querschnittsbreite verteilt angeordnete Strangelemente eingebettet sind. Der Gurt legt sich auf einer breiten Fläche an das das Transportgut an, ohne dass das Transportgut an den kritischen Umschlingungsstellen beschädigt wird. Die im Gurtband eingebetteten Strangelemente sind durch ein einziges Drahtseil gebildet, das von einer oberen Kausche aus nach unten verläuft (und somit ein erstes Strangelement bildet), dort um eine untere Kausche herumgeführt ist, von hier aus wieder nach oben unter Bildung eines zweiten Strangelementes verläuft und um die obere Kausche herumgeführt ist, wobei sich die beiden Seilenden überlappen und in diesem Bereich mittels einer Pressklemme miteinander verbunden sind. Bei einer in Fig. 7 der DE-A-36 11 473 dargestellten Variante bildet das einzige Drahtseil drei nebeneinander verlaufende Strangelemente.

Der vorliegenden Erfindung wurde die Aufgabe zugrunde gelegt, einen Gurt der eingangs genannten Art zu schaffen, der beim niedrigen Eigengewicht besonders hohe Tragfestigkeit aufweist.

Diese Aufgabe wird erfindungsgemäss durch einen Gurt mit den Merkmalen des Anspruches 1 gelöst.

Weitere bevorzugte Ausgestaltungen des erfindungsgemässen Gurtes bilden den Gegenstand der abhängigen Ansprüche.

Im Gegensatz zu herkömmlichen Hebemitteln übertragen die einzelnen Drahtseile oder Drahtlitzen die Kräfte unabhängig voneinander. Wenn bei speilsweise eine von fünf beschädigt ist, so kann man davon ausgehen, dass noch 80% der Tragfähigkeit des Gurtes vorhanden ist.

Zu der hohen Tragfähigkeit trägt auch die Verbindung der aus dem Kunststoff- oder Kautschuk-Gurtband hinausragenden Seil- oder Drahtlitzen zu einer Schlaufe bei, die mittels einer plastisch verformbaren Pressklemme bewerkstelligt wird, und mit der 90% der Mindestbruchkraft des Gurtbandes erreicht werden.

Die Erfindung wird nachfolgend anhand der Zeichnung näher erläutert. Es zeigen:
- Fig. 1: eine schematische Darstellung eines Anschlagmittels mit einer Last mit einer erfindungsgemässen Ausbildung eines Gurtes; und
- Fig. 2: das Gurtende mit einer Schlaufe, bestehend aus einzelnen, parallel liegenden Drahtseilen oder Drahtlitzen, die als Bündel ihre Tragfunktion ausüben.

Bei einem Anschlagmittel gemäss Fig. 1 ist ein um das Transportgut 1 herum geschlaufter erfindungsgemässer Gurt 2 vorhanden. Bei dem Transportgut handelt es sich vorliegend um Bretter 1. Selbstverständlich könnte es sich bei diesem um verschiedenartigste Güter handeln, insbesondere solche aus schweren Lasten bis zu mehreren Tonnen Gewicht.

Der Gurt 2 ist oben in an sich bekannter Weise in einen Ovalring 3 oder dergleichen eingehängt. Die beiden nach unten hängenden Gurtteilstücke 2a, 2b sind jeweils unten um das Transportgut 1 herumgeschlauft und die Enden greifen in an sich bekannter Weise in einen Gleithaken 4 ein. Zum Transport wird das Gehänge samt Last - die beispielsweise eine Schwerlast sein kann ― durch ein Zugseil 6 von einem Kran oder dergleichen angehoben.

Aus Fig. 2 ist ein Teil des Gurtes 2 ersichtlich. Der erfindungsgemässe Gurt 2 weist einen Gurtband 2' aus einem Kunststoff- oder Kautschukmaterial auf, in dem mehrere biegsame, in Längsrichtung des Gurtbandes 2' verlaufende, als Zugelemente vorgesehene Drahtseile 5, in der Regel mit einer Nennfestigkeit über 1570 N/mm² eingebettet sind. Der Gurtband 2' ist im Querschnitt im wesentlichen rechteckförmig (er könnte seitlich auch gewölbt sein), und die parallel zueinander verlaufenden Drahtseile 5 sind über die Querschnittsbreite verteilt angeordnet.

Es sind sechs Drahtseile 5 vorhanden. Bei schmäleren Gurten und geringeren Anforderungen an die Tragfähigkeit ist auch eine geringere Anzahl von Drahtseilen 5 möglich. Allerdings könnten auch mehr als sechs Drahtseile 5 verwendet werden. Bei einer angenommenen Gurtbandbreite von etwa 50 mm und einer Gurtbanddicke von 10 mm wird für die Drahtseile 5 ein Durchmesser von vorzugsweise je etwa 4 mm gewählt. Bezogen auf die Gurtbandbreite soll der addierte Durchmesser der Drahtseile 5 unter 70%, aber über 25% liegen. In der Regel weisen die Drahtseile 5 einen Durchmesser zwischen 3 und 10 mm auf.

Unter den Kunststoffen eignet sich besonders Polyurethan oder Polyamid als Gurtbandmaterial. Mit Vorteil kann das Material transparent sein, was eine visuelle Kontrolle des Gurtzustandes vereinfachen kann bzw. eine Kontrolle des Verschleisszustandes der tragenden Drahtseile 5 ermöglicht.

Bei Verwendung von Kautschuk als Gurtbandmaterial erfolgt eine Vulkanisierung mit den eingebetteten Drahtseile 5. Die Herstellung des Gurtes im Kunststoff-Extrudierverfahren erfolgt in der Weise, dass eine Mehrzahl von Drahtseilen einem Extruder mit gleicher Geschwindigkeit zugeführt wird, wie die Ausgabegeschwindigkeit des Extruderstranges. Die Drahtseile 5 sind hernach unlösbar mit dem Gurtbandmaterial verbunden.

Der Querschnitt des Gurtbandes 2' kann verschiedenartig ausgelegt sein. Nebst der rechteckigen Form kann er auch eine andere, wie zum Beispiel runde, quadratische, ovale oder ähnliche Form aufweisen, wobei die Drahtseile 5 in einer oder mehrerer Reihen oder im Kreis zueinander beabstandet angeordnet sein können.

Die Drahtseile 5 ragen an beiden Enden des Gurtbandes 2' aus diesem hinaus. Wie aus Fig. 2 ersichtlich, werden die hinausragenden Teile der Drahtseile 5 durch eine hülsenförmige, plastisch verformbare Pressklemme 7 hindurchgeführt und durch diese gebündelt, zu einer Schlaufe 5' gebogen und mit ihren freien Enden wieder in die Pressklemme 7 hineingeführt, wo dann durch radiales Verpressen der Pressklemme 7 die Drahtseile 5 zusammengedrückt und zusammengehalten werden. Die freien Enden erstrecken sich hierbei durch die gesamte Pressklemme 7 hindurch.

Mit Vorteil werden zuvor die Drahtseile 5 durch eine rohrförmige Schutzhülle 8 (vorzugsweise ein Kunststoffrohr oder einen Schlauch) geschlauft, die eine der Schlaufe 5' entsprechende, gebogene Form aufweist, und die zur Schonung und Bündelung der Drahtseile 5 dient. Die Drahtseile können vor dem Verpressen der Pressklemme 7 schön geordnet und in die gewünschten Schlaufenform bzw. Schlaufengrösse gebogen, allenfalls auch abgelängt werden.

Auf diese Art und Weise wird ein tragfähiges Endgurt-Verbindungselement zum Einsetzen eines Gleithakens oder dergleichen geschaffen.

Der erfindungsgemässe Gurt 2 mit einem Gurtband 2' aus einem Kunststoff- und/oder Kautschukmaterial, in dem mehrere biegsame, in Längsrichtung des Gurtbandes 2' verlaufende und über die Querschnittsbreite verteilt angeordnete Drahtseile 5 eingebettet sind, legt sich relativ weich und schonend auf einer breiten Fläche gegen das Transportgut an, ohne dass das Transportgut an den kritischen Umschlingungsstellen beschädigt wird. Die Tragfähigkeit des Gurtes wird durch die eingebetteten Drahtseile beträchtlich erhöht, so dass sich der Gurt 2 auch zum Transport schwerer Lasten eignet. Zu der hohen Tragfähigkeit trägt auch die vorstehend erwähnte, schlaufenförmige Ausbildung der Endgurtteile bei.

Die Erfindung ist mit dem Ausführungsbeispiel ausreichend dargetan. Anstelle von Drahtseilen als Zugelemente könnten grundsätzlich auch Drahtlitzen oder faserverstärkte Kunststoffseile oder ähnlichem verwendet werden. Es könnte auch auf die Schutzhülle verzichtet werden, oder es liesse sich anstelle von dieser eine Kausche oder ähnliches einsetzen.

## Patentansprüche

1. Gurt für ein Anschlagmittel zum Tragen von schweren Lasten, mit einem Gurtband (2') aus Kunststoff- und/oder Kautschukmaterial, in dem mehrere biegsame, in Längsrichtung des Gurtbandes (2') verlaufende und über die Querschnittsbreite verteilt angeordnete Drahtseile oder Drahtlitzen (5) eingebettet sind, **dadurch gekennzeichnet, dass**
drei bis sieben, vorzugsweise sechs Drahtseile oder Drahtlitzen (5) vorgesehen sind, welche aus hochfestem Stahl mit einer Nennfestigkeit über 1570 N/mm² gefertigt sind, wobei die Drahtseile oder Drahtlitzen (5) an beiden Enden des Gurtbandes (2') mit ihren freien Enden aus diesem hinausragen, durch je eine hülsenförmige, plastisch verformbaren Pressklemme (7) hindurchgeführt und durch diese gebündelt zu je einer Schlaufe (5') gebogen sind, wobei die freien Enden der Drahtseile oder Drahtlitzen (5) wieder in die jeweilige Pressklemme (7) hineingeführt sind, und die Pressklemme (7) zum Zusammenhalten der Drahtseile oder Drahtlitzen (5) in der Schlaufenform radial zusammenpressbar ist.

2. Gurt nach Anspruch 1, **dadurch gekennzeichnet, dass** die Drahtseile (5) jeweils einen Durchmesser zwischen 3 und 10 mm aufweisen.

## Claims

1. Belt for a hoisting sling for carrying heavy loads, with a belt element (2') of plastic and/or India rubber material, in which several flexible robes or wire strands (5) are embedded, which extending in longitudinal direction of the belt element (2') and are distributed arranged over the cross section width, **characterized in that**
three to seven, preferable six robes or wire strands (5) are provided, which are manufactured from heavy-duty steel with a nominal strength more than 1570 N/mm², whereby the robes or wire strands (5) protruding from both their ends of the belt element (2'), which each are extending through a nozzle shaped, plastically deformable press clamp (7) and curved into a loop (5') as a bundle, whereby the free ends of the robes or wire strands (5) extend again into the respective press clamp (7), and the press clamp (7) is radially pressable together to held together the robes or wire strands (5) in the loop shape.

2. Belt accrding to claim 1, **characterized in that** each of the wire strands (5) are provided with a diameter of 3 to 10 mm.

## Revendications

1. Sangle pour une élingue pour le portage de charges lourdes, comprenant une sangle (2') composée de matière plastique et/ou caoutchouteuse, dans laquelle sont encastrés plusieurs câbles métalliques ou fils de Litz (5) flexibles, s'étendant dans la direction longitudinale de la sangle (2') et répartis sur la largeur en section transversale, **caractérisée en ce que**
trois à sept, de préférence six câbles métalliques ou fils de Litz (5) sont prévus, lesquels sont composés d'un acier très résistant doté d'une résistance nominale supérieure à 1570 N/mm², les câbles métalliques ou fils de Litz (5) sur les deux extrémités de la sangle (2') faisant saillie avec leurs extrémités libres de ladite sangle, étant acheminés chacun à travers un serre-câble (7) en forme de manchon et facilement déformable et étant fléchis par ce dernier en botte pour obtenir à chaque fois une boucle (5'), les extrémités libres des câbles métalliques ou fils de Litz (5) étant à nouveau guidées dans le serre-câble (7) respectif, et le serre-câble (7) pouvant être comprimé radialement sous forme de boucle pour maintenir ensemble les câbles métalliques ou fils de Litz (5).

2. Sangle selon la revendication 1, **caractérisée en ce que** les câbles métalliques (5) présentent respectivement un diamètre compris entre 3 et 10 mm.
